# FASCICULE DE BREVET EUROPEEN

(11) **EP 1 705 129 B1**
(45) Date de publication et mention de la délivrance du brevet: **28.01.2009**
(21) Numéro de dépôt: 06290452.9
(22) Date de dépôt: 21.03.2006
(51) Int. Cl.: B65D 47/08

(54) **Bouchon en matière plastique**
Plastikkappe
Cap made of plastic

(30) Priorité: 23.03.2005 FR 0502902
(43) Date de publication de la demande: 27.09.2006
(73) Titulaire: Bericap, 21600 Longvic (FR)
(72) Inventeur: Nusbaum, Philippe, 21121 Daix (FR); Celerier, Yannick, 71510 Aluze (FR)
(74) Mandataire: Bredema

(56) Documents cités:
- DE-A1- 2 355 818
- FR-A- 2 610 599
- GB-A- 2 137 600
- US-A- 5 573 127
- US-A- 5 865 353
- US-A- 5 950 848
- US-B1- 6 257 431

## Description

L'invention concerne un bouchon en matière plastique et un ensemble comprenant un bouchon et un récipient.

Le bouchon selon l'invention est du type comportant une base à fixer au voisinage du goulot de la bouteille et une coiffe montée articulée entre une position de fermeture du récipient et une position d'ouverture.

Elle vise plus particulièrement le dispositif d'articulation du bouchon situé entre sa base et sa coiffe.

Le document FR-A- 2 350 272 décrit un bouchon verseur dont l'ouverture résiste aux enfants, qui comprend une structure à genouillère servant à tenir le couvercle en position d'ouverture ou de fermeture et facilitant l'utilisation du bouchon comme bouchon résistant aux enfants.

Le document US- 5 400 912 décrit un bouchon pouvant être moulé fermé, ayant une coiffe plate et un dispositif d'articulation attenant à la face d'extrémité libre de la coiffe. Ce dispositif d'articulation comporte d'une part deux zones plates formant charnières coaxiales mais écartées l'une de l'autre, et d'autre part une charnière en U qui est située entre les deux zones plates formant charnières. Cette charnière en U est située vers l'intérieur du bouchon.

Le document EP-0 309 396 décrit un bouchon présentant une base à fixer sur le col d'un récipient, la base étant reliée par une charnière à une coiffe de fermeture du récipient. Au niveau du plan de jonction entre la base et la coiffe, ces dernières présentent des diamètres différents, de sorte qu'il existe un espace vide périphérique au col du récipient, entre la base et la coiffe. La charnière est située vers l'intérieur du bouchon de sorte que quand la coiffe est en position fermée, la charnière n'est pas visible.

Le document DE 23 55 818 décrit un bouchon d'un pièce ayant une base et une coiffe articulée par un dispositif d'articulation, lequel est composée d'une paire de charnières pivotant au niveau de leur zone amincie médiane, et d'un étrier central situé entre les deux charnières afin de positionner le bouchon dans une position ouverte ou fermé. Ce bouchon est moulé en position ouverte.

Le document WO-2004/007313 décrit un dispositif de fermeture comportant un capot articulé à une bague par une lanière, et la bague est conçue pour se fixer sur une base vissée sur le col d'un récipient. Les zones sensibles du bouchon sont réalisées de telle manière qu'elles sont susceptibles d'être en contact d'un liquide lorsque le dispositif est plongé dans le liquide ou lorsque le liquide est pulvérisé sur le dispositif, et aptes à être ensuite traitée afin d'éliminer le liquide, de sorte à permettre l'aseptisation du bouchon.

Les dispositifs précités présentent certains inconvénients. En effet, et par exemple, les bouchons moulés ouverts sont plus chers de fabrication, à cause des dimensions plus importantes des moules et à cause des machines qu'il faut impérativement prévoir pour refermer les bouchons après conditionnement des produits dans les récipients.

L'invention a pour objectif de réaliser un bouchon en matière plastique du type comprenant une base, une coiffe de fermeture, du type de ceux qui permettent à un utilisateur de « boire directement au goulot », c'est-à-dire de porter à leur bouche le bouchon afin de boire le contenu du récipient.

Un autre objectif de l'invention est de réaliser un bouchon confortable pour un utilisateur, autrement dit un bouchon qui soit réalisé de telle manière qu'il ne gêne pas l'utilisateur lorsqu'il le porte à sa bouche.

Un autre objectif de l'invention est de réaliser un bouchon apte à subir des traitements d'aseptisation.

Un autre objectif de l'invention est de réaliser un bouchon qui comporte un dispositif d'articulation de la coiffe sur la base, le dispositif d'articulation étant tel qu'il présente un point mort lorsque la coiffe est écartée de la base par pivotement lors de l'ouverture du bouchon et un effet ressort lorsque la coiffe a dépassé le dit point mort, de manière telle que lorsque l'utilisateur ouvre le bouchon en écartant par pivotement la coiffe de la base, la coiffe dépasse rapidement le point mort, puis grâce à l'effet ressort se positionne d'elle-même écartée de la base.

L'invention répond à tous ces objectifs. Elle concerne un bouchon selon la revendication 1.

Cette disposition assure une meilleure étanchéité que celle qui est assurée par le dispositif décrit dans le document EP-0 309 396 présenté ci avant.

Selon d'autres caractéristiques du bouchon, la zone transversale amincie déformable de la bande de liaison est linéaire ou étroite. La bande de liaison présente une forme symétrique par rapport à la zone transversale amincie déformable, à savoir une première et une seconde parties extrêmes massives et de grande épaisseur et une zone transversale amincie déformable de plus faible épaisseur. La première et / ou la seconde partie extrême de la bande de liaison est incurvée à concavité tournée vers l'extérieur du bouchon, la face de la bande de liaison qui est opposée à l'étrier étant, dans la configuration correspondant au bouchon ouvert, plane.

L'épaisseur des première et seconde parties extrêmes massives de la bande de liaison peut être de trois à six fois l'épaisseur de la zone transversale amincie déformable. La longueur de la bande de liaison est de quatre à six fois l'épaisseur de ses première et seconde parties extrêmes massives.

Dans une réalisation, la bande de liaison a une longueur de 8 mm, la zone transversale amincie déformable une épaisseur de 0,3 mm et les première et seconde parties extrêmes massives une épaisseur moyenne de 1 mm.

La zone transversale amincie déformable de la bande de liaison a une largeur de grandeur de son épaisseur. La bande de liaison et l'étrier ont une même largeur transversale de 1,5 mm. Ils sont réalisés de telle manière que, quand la coiffe est en position fermée, il existe une ouverture de passage pour un liquide aseptique entre la bande et la coiffe.

Avec la disposition décrite, la bande de liaison est apte à se trouver dans deux configurations extrêmes, à savoir d'une part une configuration correspondant au bouchon fermé, dans laquelle elle est repliée sur elle même, les première et seconde parties extrêmes massives étant alors situées au droit l'une de l'autre en direction axiale du bouchon, et d'autre part une configuration correspondant au bouchon ouvert, dans laquelle elle est plane, la course de pivotement de la coiffe autour de l'axe de pivotement étant de 180°. L'étrier a une forme courbe en U dans lequel se loge la bande de liaison lorsque celle-ci est dans sa configuration correspondant au bouchon fermé.

Plus précisément, l'étrier a une forme de U dont les branches sont légèrement évasées. L'étrier a une forme de U d'épaisseur constante, à l'exception des parties extrêmes libres des branches qui sont amincies qui forment les première et seconde parties extrêmes amincies déformables de l'étrier définissant le premier et le second axe d'articulation transversal.

Dans une réalisation, l'étrier a une épaisseur de l'ordre de grandeur de l'épaisseur de la bande de liaison entre ses première et seconde parties extrêmes et la zone transversale amincie déformable définissant l'axe de pivotement de la coiffe par rapport à la base. L'épaisseur des parties extrêmes libres des branches de l'étrier est de grandeur de l'épaisseur de la zone transversale amincie déformable de la bande de liaison. La longueur des parties extrêmes libres des branches de l'étrier est de grandeur de leur épaisseur.

Dans une réalisation, l'étrier a une longueur de 5 mm et une épaisseur de 1 mm, les parties extrêmes libres des branches ayant une épaisseur de 0,3 mm.

Dans la réalisation envisagée, la bande de liaison et l'étrier sont réalisés en polypropylène.

Dans une variante de réalisation, la bande de liaison et l'étrier pourraient être réalisés dans un matériau plastique présentant des propriétés physiques similaires à celles du polypropylène.

Plus particulièrement, la bande de liaison et l'étrier sont réalisés de façon monobloc au moins avec les parties de la base et de la coiffe du bouchon qui sont attenantes au dispositif d'articulation. Plus précisément encore, la bande de liaison, l'étrier, la base et la coiffe sont réalisés de façon monobloc à l'état fermé du bouchon.

Les dispositions décrites sont tout particulièrement adaptées au cas où la première partie extrême de la bande de liaison est attenante à la bague qui est montée rigidement sur une partie de la base du bouchon faisant corps.

Dans ce cas, le corps peut comporter une partie de fixation sur le col d'un récipient, de forme cylindrique, pourvue de moyens d'accrochages susceptibles de coopérer avec des moyens d'accrochage complémentaires du récipient, et une partie formant goulot, la bague étant montée dans une rainure située entre la partie de fixation et la partie formant goulot. La partie du corps formant goulot présente une forme de tronc de cône ou de pseudo-tronc de cône. Le corps est pourvu d'un filetage de fixation au col du récipient et d'une bague d'inviolabilité à ponts ou équivalent frangibles.

D'autre part, la bague sur laquelle est fixée la bande de liaison comporte au moins un pont frangible ou équivalent de liaison avec la coiffe. Ce pont frangible est situé diamétralement à l'opposé du dispositif d'articulation.

En outre, la coiffe comporte diamétralement à l'opposé du dispositif d'articulation une forme ergonomique pour le doigt, notamment le pouce, de l'utilisateur en vue d'ouvrir le bouchon. Cette forme ergonomique comporte une face latérale tronconique incurvée à concavité tournée vers l'extérieur du bouchon et une partie en saillie en direction transversale diamétralement opposée au dispositif d'articulation, sur la face transversale d'extrémité opposée à la bague.

Avec la disposition constructive décrite, le point mort est atteint après une course de 90°.

Suivant un mode de réalisation avantageux, la coiffe présente un diamètre voisin du diamètre d'une partie de la base sur laquelle elle est placée en position de fermeture du bouchon, pour assurer une fermeture étanche du bouchon par serrage radial.

Au regard de l'art antérieur, le bouchon selon l'invention présente les avantages suivants :
- Du fait que le bouchon est conçu pour être moulé fermé, il assure une meilleure étanchéité au voisinage de la partie du corps formant goulot que les bouchons qui sont moulés ouvert. En effet, les bouchons qui sont réalisés par moulage en position ouverte ont tendance se fermer moins bien que ceux qui sont réalisés par moulage en position fermée.
- Également, le moulage du bouchon en position fermée permet d'équiper le bouchon d'un témoin d'inviolabilité, tel qu'une bague d'inviolabilité reliée à la coiffe par des ponts frangibles. Suivant ce mode de réalisation, le dispositif d'articulation relie la bague d'inviolabilité et la coiffe, et l'ensemble est rapporté sur le corps de la base venant se visser sur le goulot d'un récipient, tel qu'une bouteille par exemple.
- Le moulage en position fermé réduit les coûts de production du bouchon. En effet, le moule nécessaire à sa réalisation est de dimension plus petite que le moule nécessaire à la réalisation d'un bouchon en position ouverte. D'autre part, il est inutile de prévoir une machine de fermeture du bouchon.
- La réalisation du dispositif d'articulation permet l'aseptisation du bouchon.
- Du fait de la présence de la bande de liaison et de l'étrier, le dispositif d'articulation est plus résistant que les dispositifs de l'art antérieur, ces derniers ayant tendance à se casser lorsqu'une force de torsion leur est appliquée.
- Du fait que le dispositif d'articulation se trouve à l'extérieur du bouchon, l'utilisateur n'est pas gêné par ce dispositif lorsqu'il porte le bouchon à sa bouche.

Selon un second aspect, l'invention concerne un ensemble comportant un récipient et un bouchon tel qu'il vient d'être décrit.

D'autres avantages et caractéristiques du bouchon selon l'invention apparaîtront à la lecture de la description qui va suivre, en faisant notamment référence aux figures 1 à 6 parmi lesquelles :
- La figure 1 illustre un bouchon selon un mode de réalisation avantageux en vue de côté ;
- La figure 2 montre le bouchon de la figure 1 en vue de côté, la coiffe du bouchon étant représentée en position ouverte ;
- La figure 3 montre le bouchon de la figure 1 et 2 en vue de profil;
- La figure 4 représente le bouchon des figures 1 à 3 en vue de dos;
- La figure 5 est un agrandissement du dispositif d'articulation représenté en figure 2 ;
- Et la figure 6 illustre en vue de coupe d'un dispositif d'articulation selon l'invention.

La figure 1 représente un bouchon selon l'invention qui est réalisé en matière plastique, et plus particulièrement en polypropylène.

Le bouchon comprend une base 1, une coiffe 2 et un dispositif 3 d'articulation de la coiffe 2 sur la base 1 entre une position fermée, illustré sur la figure 1, et une position ouverte illustrée sur la figure 2.

Le dispositif d'articulation 3 est réalisé monobloc entre la coiffe 2 et une bague 13 rapportée sur et autour de la base 1 .

On prévoit de réaliser la coiffe dans un matériau transparent, de manière à laisser apparaître un embout de la base 1 qui est conçu pour être porté à la bouche d'un utilisateur. Cette réalisation permet ainsi à un utilisateur de reconnaître le bouchon.

Suivant l'invention, et comme le montre plus particulièrement la figure 2, le dispositif d'articulation 3 comporte une bande de liaison 4 et un étrier 5.

La bande de liaison 4 est reliée d'un côté par sa première partie extrême 41 à la bague 13 et du côté opposé par sa seconde partie extrême 42 à la coiffe 2.

La bande de liaison 4 comporte une zone transversale amincie 43 qui est déformable et qui définit au moins sensiblement un axe de pivotement X (figure 3) de la coiffe 2 par rapport à la base 1 entre une position ouverte de la coiffe et une position fermée.

Pour ce faire, la zone transversale amincie 43 de la bande de liaison 4 est réalisée linéaire ou étroite, comme le montre les figures 1, 2, 3, 5 et 6.

La bande de liaison 4 présente une forme sensiblement symétrique par rapport à la zone transversale amincie 43, c'est-à-dire une première partie 44 et une seconde partie 45 qui sont extrêmes, massives et de grande épaisseur (figures 5 et 6), la zone transversale amincie 43 étant de plus faible épaisseur.

Comme l'illustrent plus particulièrement les figures 1, 2 et 3, la première 44 et la seconde 45 partie extrême de la bande de liaison 4 sont incurvées à concavité tournée vers l'extérieur du bouchon, la face de la bande de liaison 4 qui est opposée à l'étrier étant, dans la configuration correspondant au bouchon ouvert (figure 2), sensiblement plane.

L'épaisseur des première 44 et seconde 45 parties extrêmes massives de la bande de liaison 4 est de l'ordre de trois à six fois l'épaisseur de la zone transversale amincie déformable.

Aussi, la longueur de la bande de liaison 4 est de l'ordre de quatre à six fois l'épaisseur de ses première 44 et seconde 45 parties extrêmes massives.

Dans le cadre de ce mode de réalisation, la bande de liaison 4 a une longueur de l'ordre de 8 mm, la zone transversale amincie déformable 43 présente une épaisseur de l'ordre de 0,3 mm et les première 44 et seconde 45 parties extrêmes massives une épaisseur moyenne de l'ordre de 1 mm.

La largeur de la zone transversale 43 est sensiblement égale à son épaisseur, soit 0,3 mm.

L'étrier 5 présente une forme de bande courbe. Dans le cadre de ce mode de réalisation, l'étrier 5 présente une forme de bande conformée en U en position ouverte (figure 5). Il devra toutefois être compris que l'invention n'est pas limitée à la réalisation d'un étrier en forme de U, car l'étrier pourrait présenter toute forme courbe.

Dans le cadre du mode de réalisation présentement décrit et représenté sur la figure 6, l'étrier est situé par rapport à la bande de liaison 4 à proximité et au droit d'elle en direction axiale du bouchon. L'étrier 5 est réalisé de telle manière qu'il est la partie du bouchon la plus éloignée de la coiffe, de manière à venir entourer l'étrier.

Comme le montrent les figures 1, 2 et 3, l'étrier 5 est localisé à l'extérieur du bouchon.

Comme représenté sur la figure 6, l'étrier 5 est relié d'un côté à la première partie extrême 41 de la bande de liaison 4 par une première partie extrême amincie 51 qui est déformable autour d'un premier axe d'articulation transversal (figure 1). La partie extrême amincie 51 comporte un créneau 51a sur toute sa largeur. La partie 51 se prolonge sur la branche 53 par une section chanfreinée 53a de raccordement.

L'étrier 5 est relié du côté opposé à la seconde partie extrême 42 de la bande de liaison 4 par une seconde partie extrême amincie 52 qui est déformable autour d'un second axe d'articulation transversal.

La partie amincie 52 se rattache à la section en U de l'étrier par une zone 54 de raccordement à bord intérieur curviligne.

La paroi intérieure de la bague 13 présente dans la zone de raccordement à la bande de liaison, une dépouille 41 a qui se prolonge par un bossage 44a de liaison disposé sur la partie extrême massive 44 de la bande de liaison.

La paroi intérieure de la zone de raccordement entre, d'une part, la seconde partie extrême 42 de la bande de liaison et, d'autre part, la seconde partie extrême amincie 52 de l'étrier 5, présente un épaulement intérieur à angle vif 42a. La paroi intérieure de la partie extrême massive 45 présente une courbure 45a qui fait face au bossage 44a en position de fermeture du dispositif d'articulation (figure 6).

Conformément à l'invention, l'étrier 5 est conçu de manière à être suffisamment rigide dans son ensemble mais néanmoins déformable, pour conférer au dispositif d'articulation :
- un point mort lorsque la coiffe est écartée de la base par pivotement lors de l'ouverture du bouchon,
- et un effet ressort lorsque la coiffe a dépassé ledit point mort.

De cette manière, lorsque l'utilisateur manoeuvre le bouchon en écartant ou en rapprochant par pivotement la coiffe de la base, la coiffe dépasse rapidement le point mort, puis grâce à l'effet ressort se positionne d'elle-même dans une position d'ouverture ou dans une position de fermeture.

Plus particulièrement, la position de pleine ouverture de la coiffe correspond à une position stable obtenue par tension de l'étrier sous l'action du déploiement de la bande de liaison.

En position d'ouverture, l'étrier est sous contrainte et il subit l'effet de tension de la bande de liaison qui forme un arc-boutement entre la coiffe et la base.

Dans le cadre du mode de réalisation illustré sur les figures, la bande de liaison et l'étrier ont une largeur transversale de l'ordre de 1,5 mm.

Pour assurer le passage de la coiffe de sa position fermée illustrée en figure 1 à sa position ouverte illustrée en figure 2, la bande de liaison est conçue pour présenter deux configurations extrêmes, à savoir d'une part une configuration correspondant à la position fermée de la coiffe, et d'autre part une configuration correspondant à la position ouverte de la coiffe.

Quand elle adopte sa configuration fermée, la bande de liaison 4 est repliée sur elle-même. Les première 44 et seconde 45 parties extrêmes massives sont alors situées sensiblement au droit l'une de l'autre en direction axiale du bouchon (figures 1 et 3).

Quand elle adopte sa configuration ouverte, la bande de liaison 4 est sensiblement plane, la course de pivotement de la coiffe autour de l'axe de pivotement étant de l'ordre de 180° (voir figure 2).

Cette course, ou rotation de 180° est possible grâce à la forme de la bande au voisinage de la zone transversale amincie 43.

Comme on peut le voir sur la figure 4, la bande de liaison 4 présente un plat 46 perpendiculaire au plan de jonction entre les deux parties de la bande dans la zone transversale amincie 43.

Les deux parties de la bande de liaison étant montées articulées, libre en rotation autour de l'axe X (figure 3), l'une de ces parties peut réaliser une rotation par rapport à l'axe d'articulation jusqu'à ce que le plat 46 de cette partie vienne en appui contre le plat 46 de l'autre partie. Ce mouvement correspond à un angle de rotation de 180°.

Comme on peut le voir sur les figures 1 et 3, l'étrier 5 a une forme générale de U dans lequel se loge la bande de liaison 4 lorsque celle-ci est dans sa configuration correspondant au bouchon fermé.

Quand la coiffe est en position ouverte, l'étrier 5 a également une forme générale de U. Toutefois, comme on le voit plus particulièrement sur la figure 2, les branches du U sont légèrement évasées.

Contrairement on peut le voir notamment sur la figure 2, l'étrier 5 a une forme de U d'épaisseur sensiblement constante, à l'exception des parties extrêmes libres et des branches qui sont amincies qui forment les première 51 et seconde 52 parties extrêmes amincies déformables de l'étrier définissant le premier et le second axe d'articulation transversal.

L'étrier 5 présente une épaisseur de l'ordre de grandeur de l'épaisseur de la bande de liaison 4 entre ses première et seconde parties extrêmes 51 et 52, et la zone transversale amincie 43 de la bande de liaison 4 qui définit l'axe de pivotement de la coiffe 2 par rapport à la base 1.

Concernant l'épaisseur des parties extrêmes 51 et 52 de l'étrier, elle est de l'ordre de grandeur de l'épaisseur de la zone transversale amincie déformable 43 de la bande de liaison 4.

La longueur des parties extrêmes 51 et 52 de l'étrier est de l'ordre de grandeur de leur épaisseur.

Selon le mode de réalisation illustré sur les figures, l'étrier 5 a une longueur de l'ordre de 5 mm et une épaisseur de l'ordre de 1 mm, et les parties extrêmes libres 51 et 52 présentent une épaisseur de l'ordre de 0,3 mm.

La bande de liaison 4 et l'étrier 5 sont réalisés de façon monobloc au moins avec les parties de la base 1 et de la coiffe 2 du bouchon qui sont attenantes au dispositif d'articulation 3.

La base 1 comporte un corps 11 venant se fixer sur le col d'une bouteille, le col étant de forme cylindrique.

Pour ce faire, le corps 11 est pourvu d'un filetage interne coopérant avec le filetage externe complémentaire réalisé sur le col de la bouteille.

Afin d'assurer au consommateur que le bouchon n'a pas été dévissé, le corps 11 est relié à une bague d'inviolabilité 15 par des ponts frangibles.

Le corps de la base comporte également une partie formant goulot 12.

Cette partie formant goulot 12 présente une forme générale de tronc de cône ou de pseudo-tronc de cône, comme illustré sur la figure 2. Cette forme permet au consommateur de porter le bouchon à sa bouche, et de boire directement le liquide contenu dans la bouteille.

La bague 13 qui est rapportée sur et autour de la base 1, est montée dans une rainure 14 ménagée autour du corps, entre la partie de fixation et la partie formant goulot 12.

La première partie extrême 41 de la bande de liaison est attenante à la bague 13.

Dans le cadre de ce mode de réalisation, on prévoit de réaliser la bande de liaison 4, l'étrier 5, la bague 13 et la coiffe 2 de façon monobloc, par moulage et en position fermée de la coiffe.

La jonction entre l'extrémité de coiffe 2 et la bague 13 définit un plan P de joint en position fermée de la coiffe 2 (figure 1), au niveau duquel la coiffe et la bague sont de diamètres sensiblement égaux de sorte qu'il n'existe aucune fente entre la bague et la coiffe.

De plus, la bague 13 sur laquelle est fixée la bande de liaison 4 comporte au moins deux ponts frangible 16 de liaison avec la coiffe (figure 3).

Comme on peut le voir sur la figure 3, les ponts frangibles 16 sont situés diamétralement à l'opposé du dispositif d'articulation 3.

La bague 13 est également équipée d'un ergot 17 permettant à l'utilisateur de rompre les ponts frangibles 16, en tirant sur l'ergot, pour ouvrir la coiffe lors d'une première utilisation.

L'étanchéité du bouchon est obtenue notamment par serrage radial de la coiffe sur la base. Pour assurer cette fermeture étanche, la coiffe présente un diamètre voisin du diamètre d'une partie 18 de la base sur laquelle elle est placée en position de fermeture du bouchon.

La coiffe 2 comporte, diamétralement à l'opposé du dispositif d'articulation, un logement 21 de forme ergonomique pour y poser le pouce, de sorte que l'utilisateur ouvre le bouchon d'une seule main, en exerçant une simple poussée avec son pousse dans le logement 21 de la coiffe.

Comme on peut le voir sur la figure 3, la forme ergonomique de la coiffe comporte une face latérale tronconique incurvée à concavité tournée vers l'extérieur du bouchon et une partie en saillie en direction transversale diamétralement opposée au dispositif d'articulation, sur la face transversale d'extrémité opposée à la bague 13.

Enfin, un moletage est réalisé sur le corps 11 pour faciliter sa préhension quand un utilisateur souhaite dévisser entièrement le bouchon.

Les éléments principaux du bouchon selon l'invention ayant été exposés, un mode de fabrication du bouchon va maintenant être décrit.

Le bouchon détaillé ci avant est réalisé en deux pièces.

La première pièce consiste en le corps 11 solidaire du goulot 12 et de la bague d'inviolabilité 15, et la seconde pièce consiste en la coiffe 2, le dispositif d'articulation 3 et la bague 13.

Le corps 11, le goulot 12 et la bague d'inviolabilité 15 sont réalisés en une seule pièce par injection de matière plastique dans un moule. Plus particulièrement, la matière plastique consiste en du polypropylène destiné au conditionnement de produits alimentaires, ou tout autre matériau équivalent du point de vue de ses capacités de déformation.

La coiffe 2, la bague 13 et le dispositif d'articulation 3 sont également réalisés en une seule pièce par injection de matière plastique dans un moule, de sorte que la coiffe 2 se trouve en position fermée, reliée à la bague 13 par les ponts frangibles 16. La matière plastique utilisée pour réaliser cette seconde pièce est également le polypropylène destiné au conditionnement alimentaire.

La première pièce est insérée à force autour du col de la bouteille, de sorte que les ponts frangibles reliant la bague d'inviolabilité 15 au corps 11 ne soient pas rompus avant une première utilisation.

La seconde pièce est insérée à force autour du goulot 12, en introduisant la bague 13 dans la rainure 14, de manière à ce que les ponts frangibles 16 ne soient pas rompus avant une première utilisation.

Le bouchon est utilisé comme suit :

Pour une première ouverture de la coiffe, l'utilisateur tire sur l'ergot 17 pour rompre les ponts frangibles 16, de manière à libérer la coiffe 2.

Il place son pouce dans le logement 21 et exerce une pression suffisamment forte pour que la course de pivotement de la coiffe atteigne le point mort du bouchon, c'est-à-dire l'angle au-delà duquel la coiffe s'ouvre dans une position maximale par rappel élastique exercé par l'étrier tendant à reprendre sa forme originelle.

Dans le cadre de ce mode de réalisation, le point mort est atteint après une course de pivotement de l'ordre de 90°autour de l'axe X représenté en figure 3.

Si la course de pivotement n'atteint pas les 90°, la coiffe est automatiquement rappelée dans sa position fermée par rappel élastique de l'étrier tendant à reprendre sa forme originelle.

Quand la coiffe se trouve en position ouverte, elle ne gêne pas l'utilisateur portant le goulot 12 à sa bouche du fait de l'angle de 180° existant entre la coiffe 2 et la bague 13.

Il en va de même pour la charnière qui ne gêne pas non plus l'utilisateur quand il porte le goulot 12 à sa bouche.

## Revendications

1. Bouchon en matière plastique du type comprenant une base (1), une coiffe (2) de fermeture et un dispositif d'articulation (3) monobloc entre la base (1) et la coiffe (2), **caractérisé en ce que** le dispositif d'articulation (3) comprend:
- une bande de liaison (4) reliée d'un côté par sa première partie extrême (41) à une bague (13) rapportée sur et autour de la base (1) et du côté opposé par sa seconde partie extrême (42) à la coiffe (2), ladite bande de liaison (4) comportant une zone transversale amincie déformable (43) définissant au moins sensiblement un axe de pivotement (X) de la coiffe (2) par rapport à la base (1),
- et un étrier (5) en forme de bande, situé par rapport à la bande de liaison (4) à proximité et au droit d'elle en direction axiale du bouchon, et localisé à l'extérieur du bouchon, ledit étrier (5) étant relié d'un côté à la première partie extrême (41) de la bande de liaison (4) par une première partie extrême amincie (51) déformable autour d'un premier axe d'articulation transversal, et relié du côté opposé à la seconde partie extrême (42) de la bande de liaison (4) par une seconde partie extrême amincie (52) déformable autour d'un second axe d'articulation transversal, la forme et les dimensions dudit étrier (5) étant choisies de manière à le rendre suffisamment rigide dans son ensemble mais néanmoins déformable,
et **en ce que** l'étrier (5) confère au dispositif d'articulation:
- un point mort lorsque la coiffe (2) est écartée de la base par pivotement lors de l'ouverture du bouchon,
- et un effet ressort lorsque la coiffe (2) a dépassé le dit point mort,
de manière que lorsque l'utilisateur manoeuvre le bouchon en écartant ou en rapprochant par pivotement la coiffe (2) de la base (1), la coiffe (2) dépasse rapidement le point mort, puis grâce à l'effet ressort se positionne d'elle-même dans une position d'ouverture ou dans une position de fermeture,
la jonction entre l'extrémité de coiffe (2) et la bague (13) définissant un plan de joint en position fermée de la coiffe, au niveau duquel la coiffe (2) et la bague (13) sont de diamètres sensiblement égaux de sorte qu'il n'existe aucune fente entre la bague (13) et la coiffe (2).

2. Bouchon selon la revendication 1, **caractérisé en ce que** la zone transversale amincie déformable (43) de la bande de liaison (4) est linéaire ou étroite.

3. Bouchon selon la revendication 1 ou 2, **caractérisé en ce que** la bande de liaison (4) présente une forme sensiblement symétrique par rapport à la zone transversale amincie déformable (43), à savoir une première (44) et une seconde (45) parties extrêmes massives et de grande épaisseur, et une zone transversale amincie déformable (43) de plus faible épaisseur.

4. Bouchon selon la revendication 3, **caractérisé en ce que** la première (44) et / ou la seconde (45) partie extrême de la bande de liaison (4) est incurvée à concavité tournée vers l'extérieur du bouchon, la face de la bande de liaison (4) opposée à l'étrier (5) étant, dans la configuration correspondant au bouchon ouvert, sensiblement plane.

5. Bouchon selon la revendication 3 ou 4, **caractérisé en ce que** l'épaisseur des première (44) et seconde (45) parties extrêmes massives de la bande de liaison (4) est de l'ordre de trois à six fois l'épaisseur de la zone transversale amincie déformable (43).

6. Bouchon selon l'une quelconque des revendications 3 à 5, **caractérisé en ce que** la longueur de la bande de liaison (4) est de l'ordre de quatre à six fois l'épaisseur de ses première (44) et seconde (45) parties extrêmes massives.

7. Bouchon selon l'une quelconque des revendications 3 à 6, **caractérisé en ce que** la bande de liaison (4) a une longueur de l'ordre de 8 mm, la zone transversale amincie déformable (43) une épaisseur de l'ordre de 0,3 mm et les première (44) et seconde (45) parties extrêmes massives une épaisseur moyenne de l'ordre de 1 mm.

8. Bouchon selon l'une quelconque des revendications précédentes, **caractérisé en ce que** la zone transversale amincie déformable (43) de la bande de liaison (4) a une largeur de l'ordre de grandeur de son épaisseur.

9. Bouchon selon l'une quelconque des revendications précédentes, **caractérisé en ce que** la bande de liaison (4) et l'étrier (5) ont une même largeur transversale de l'ordre de 1,5 mm.

10. Bouchon selon l'une quelconque des revendications 3 à 9, **caractérisé en ce que** la bande de liaison (4) est apte à se trouver dans deux configurations extrêmes, à savoir d'une part une configuration correspondant au bouchon fermé, dans laquelle elle est repliée sur elle même, les première (44) et seconde (45) parties extrêmes massives étant alors situées sensiblement au droit l'une de l'autre en direction axiale du bouchon, et d'autre part une configuration correspondant au bouchon ouvert, dans laquelle elle est sensiblement plane, la course de pivotement de la coiffe autour de l'axe de pivotement étant de l'ordre de 180°.

11. Bouchon selon la revendication 10, **caractérisé en ce que** l'étrier (5) a une forme générale courbe en U dans lequel se loge la bande de liaison (4) lorsque celle-ci est dans sa configuration correspondant au bouchon fermé.

12. Bouchon selon la revendication 10, **caractérisé en ce que** l'étrier (5) a une forme de U dont les branches sont légèrement évasées.

13. Bouchon selon la revendication 11 ou 12, **caractérisé en ce que** l'étrier (5) a une forme de U d'épaisseur sensiblement constante, à l'exception des parties extrêmes libres des branches qui sont amincies qui forment les première et seconde parties extrêmes amincies déformables (51, 52) de l'étrier (5) définissant le premier et le second axe d'articulation transversal.

14. Bouchon selon l'une quelconque des revendications précédentes, **caractérisé en ce que** l'étrier (5) a une épaisseur de l'ordre de grandeur de l'épaisseur de la bande de liaison (4) entre ses première et seconde parties extrêmes (51, 52) et la zone transversale amincie (43) déformable définissant l'axe de pivotement (X) de la coiffe par rapport à la base.

15. Bouchon selon l'une quelconque des revendications précédentes, l'épaisseur des parties extrêmes des branches de l'étrier (5) est de l'ordre de grandeur de l'épaisseur de la zone transversale amincie déformable (43) de la bande de liaison (4).

16. Bouchon selon l'une quelconque des revendications précédentes, **caractérisé en ce que** la longueur des parties extrêmes (51, 52) des branches de l'étrier (5) est de l'ordre de grandeur de leur épaisseur.

17. Bouchon selon l'une quelconque des revendications précédentes, **caractérisé en ce que** l'étrier (5) a une longueur de l'ordre de 5 mm et une épaisseur de l'ordre de 1 mm, les parties extrêmes libres (51, 52) des branches ayant une épaisseur de l'ordre de 0,3 mm.

18. Bouchon selon l'une quelconque des revendications précédentes, **caractérisé en ce que** la bande de liaison (4) et l'étrier (5) sont réalisés en polypropylène ou tout autre matériau équivalent du point de vu de ses capacités de déformation.

19. Bouchon selon l'une quelconque des revendications précédentes, **caractérisé en ce que** la bande de liaison (4) et l'étrier (5) sont réalisés de façon monobloc au moins avec les parties de la base (1) et de la coiffe (2) du bouchon qui sont attenantes au dispositif d'articulation.

20. Bouchon selon l'une quelconque des revendications précédentes, **caractérisé en ce que** la bande de liaison (4), l'étrier (5), la base (1) et la coiffe (2) sont réalisés de façon monobloc à l'état fermé du bouchon.

21. Bouchon selon l'une quelconque des revendications précédentes, **caractérisé en ce que** la première partie extrême (41) de la bande de liaison (4) est attenante à une bague (13) montée rigidement sur une partie (14) de la base (1) du bouchon faisant corps (11), le corps (11) et la bague (13) constituant ladite base.

22. Bouchon selon la revendication 21, **caractérisé en ce que** le corps (11) comporte une partie de fixation sur le col d'un récipient, de forme cylindrique, pourvue de moyens d'accrochages susceptibles de coopérer avec des moyens d'accrochage complémentaires du récipient, et une partie formant goulot (12), la bague (13) étant montée dans une rainure (14) située entre la partie de fixation et la partie formant goulot (11).

23. Bouchon selon la revendication 22, **caractérisé en ce que** la partie du corps formant goulot (12) présente une forme générale de tronc de cône ou de pseudo-tronc de cône.

24. Bouchon selon la revendication 21, 22 ou 23, **caractérisé en ce que** le corps (11) est pourvu d'un filetage de fixation au col du récipient et d'une bague d'inviolabilité (15) à ponts ou équivalent frangibles.

25. Bouchon selon l'une quelconque des revendications 21 à 24, **caractérisé en ce que** la bague (13) sur laquelle est fixée la bande de liaisons (4) comporte au moins un pont frangible (16) ou équivalent de liaison avec la coiffe.

26. Bouchon selon la revendication 25, **caractérisé en ce que** le pont frangible (16) est situé diamétralement à l'opposé du dispositif d'articulation

27. Bouchon selon l'une quelconque des revendications précédentes, **caractérisé en ce que** la coiffe (2) comporte diamétralement à l'opposé du dispositif d'articulation une forme (21) ergonomique pour le doigt, notamment le pouce, de l'utilisateur en vue d'ouvrir le bouchon.

28. Bouchon selon la revendication 27, **caractérisé en ce que** la forme ergonomique (21) de la coiffe (2) comporte une face latérale tronconique incurvée à concavité tournée vers l'extérieur du bouchon et une partie en saillie en direction transversale diamétralement opposée au dispositif d'articulation, sur la face transversale d'extrémité opposée à la bague (13).

29. Bouchon selon l'une quelconque des revendications précédentes, **caractérisé en ce que** le point mort est atteint après une course de l'ordre de 90°.

30. Bouchon selon l'une quelconque des revendications précédentes, **caractérisé en ce que** la coiffe (2) présente un diamètre voisin du diamètre de la partie (18) de la base (1) sur laquelle elle est placée en position de fermeture du bouchon, pour assurer une fermeture étanche du bouchon par serrage radial.

31. Ensemble comportant un récipient et un bouchon selon l'une quelconque des revendications 1 à 29.

## Claims

1. A closure made of a plastic material of the type including a base (1), a closing cap (2) and an articulation device (3) made of one piece between the base (1) and the cap (2) **characterised in that** the articulation device (3) comprises:
- a connection strip (4) connected on one side by the first end part (41) thereof to a ring (13) inserted on and around the base (1), and on the opposite side by the second end part (42) thereof to the cap (2), said connection strip (4) including a deformable thinned transversal area (43) defining at least substantially one axis (X) of the pivoting of the cap (2) with respect to the base (1),
- and a bail (5) in the shape of a strip, located with respect to the connection strip (4) close to and at right angle therewith, in the axial direction of the closure and located outside the closure, said bail (5) being connected on one side to the first end part (41) of the connection strip (4) by a first thinned end part (51) deformable around a first transversal articulation axis, and connected on the opposite side to the second end part (42) of the connection strip (4) by a second thinned end part (52) deformable about a second transversal articulation axis, the shape and the dimensions of said bail (5) being selected so as to make it rigid enough as a whole but however deformable,
and **in that** the bail (5) gives the articulation device:
- a dead point when the cap (2) is spaced from the base by pivoting, upon the opening of the closure,
- and a spring effect when the cap (2) has gone past said dead point,
so that, when the user handles the closure and pivotingly spaces or approaches the latter (2) from/to the base (1), the cap (2) rapidly goes past the dead centre, then thanks to the spring effect, positions itself in an opening position or in a closing position,
the junction between the end of the cap (2) and the ring (13) defining the joint plan in the closed position of the cap, at the level of which the cap (2) and the ring (13) have substantially equal diameters, so that there is no slot between the ring (13) and the cap (2).

2. A closure according to claim 1, **characterised in that** the deformable thinned transversal area (43) of the connection strip (4) is linear or narrow.

3. A closure according to claim 1 or 2, **characterised in that** the connection strip (4) has a substantially symmetric shape with respect to the deformable thinned transversal area (43), i.e. a first (44) and a second (45) massive and very thick end parts, and a deformable thinned transversal area (43) having a smaller thickness.

4. A closure according to claim 3, **characterised in that** the first (44) and/or the second (45) end parts of the connection strip (4) is curved with a concavity turned to the outside of the closure, with the face of the connection strip (4) opposite the bail (5) being substantially plane, in the configuration corresponding to the open closure.

5. A closure according to claim 3 or 4, **characterised in that** the thickness of the first (44) and second (45) massive end parts of the connection strip (4) is of the order of equal to three to six times the thickness of the deformable thinned transversal area (43).

6. A closure according to any one of claims 3 to 5, **characterised in that** the length of the connection strip (4) is of the order of equal to four to six times the thickness of the first (44) and the second (45) massive end parts thereof.

7. A closure according to any one of claims 3 to 6, **characterised in that** the connection strip (4) has a length of the order of equal to 8mm, with the deformable thinned transversal area (43) the thickness of the order of 0.3mm and the first (44) and the second (45) massive end parts, an average thickness of the order of equal to 1mm.

8. A closure according to any one of the preceding claims, **characterised in that** the deformable thinned transversal area (43) of the connection strip (4) has a width of the order of equal to the thickness thereof.

9. A closure according to any one of the preceding claims, **characterised in that** the connection strip (4) and the bail (5) have the same transversal width of the order of equal to 1.5mm.

10. A closure according to any one of claims 3 to 9, **characterised in that** the connection strip (4) is able to be in two extreme configurations, i.e. on the one hand a configuration corresponding to the closed closure, wherein it is folded, the first (44) and second (45) massive end parts being then located substantially at right angle with one or the other in the axial direction of the closure, and on the other hand a configuration corresponding to the open closure, wherein it is substantially plane, with the pivoting travel of the cap about the pivoting axis being of the order of equal to 180°.

11. A closure according to claim 10, **characterised in that** the bail (5) has a general U shape, wherein the connection strip (4) is accommodated when the latter is in the configuration corresponding to the closed closure.

12. A closure according to claim 10, **characterised in that** the bail (5) has a U shape, the branches of which are slightly flared.

13. A closure according to claim 11 or 12, **characterised in that** the bail (5) has a U shape of a substantially constant thickness, except for the free end parts of the branches which are thinned and which form the first and second deformable thinned end parts (51, 52) of the bail (5) defining the first and the second transversal articulation axis.

14. A closure according to any one of the preceding claims, **characterised in that** the bail (5) has a thickness of the order of equal to the thickness of the connection strip (4) between the first and second end parts thereof (51, 52), and the deformable thinned transversal zone (43) defining the pivoting axis (X) of the cap with respect to the base.

15. A closure according to any one of the preceding claims, wherein the thickness of the end parts of the branches of the bail (5) is of the order of equal to the thickness of the deformable thinned transversal zone (43) of the connection strip (4).

16. A closure according to any one of the preceding claims, **characterised in that** the length of the end parts (51, 52) of the branches of the bail (5) is of the order of equal to the thickness thereof.

17. A closure according to any one of the preceding claims, **characterised in that** the bail (5) has a length of the order of equal to 5mm and a thickness of the order of equal to 1mm, the free end parts (51, 52) of the branches having a thickness of the order of 0.3mm.

18. A closure according to any one of the preceding claims, **characterised in that** the connection strip (4) and the bail (5) are made of polypropylene or any other material, with the same deformation capacity.

19. A closure according to any one of the preceding claims, **characterised in that** the connection strip (4) and the bail (5) are made in one piece at least with the parts of the base (1) and the cap (2) of the closure which are adjoining the articulation device.

20. A closure according to any one of the preceding claims, **characterised in that** the connection strip (4), the bail (5), the base (1) and the cap (2) are made in one piece when the closure is in the closed position.

21. A closure according to any one of the preceding claims, **characterised in that** the first end part (41) of the connection strip (4) is adjoining a ring (13) rigidly mounted on a part (14) of the base (1) of the closure forming the body (11), the body (11) and the ring (13) composing said base.

22. A closure according to claim 21, **characterised in that** the body (11) includes a part for the fastening on the neck of a container, having a cylindrical shape provided with fastening means liable to cooperate with matching fastening means on the container, and the part forming a neck (12), the ring (13) being mounted in a groove (14) located between the fastening part and the part forming a neck (11).

23. A closure according to claim 22, **characterised in that** the part of the body forming the neck (12) has a general truncated or pseudo-truncated shape.

24. A closure according to claim 21, 22 or 23, **characterised in that** the body (11) is provided with a thread for the fastening to the neck of the container and a tamper-proof ring (15) with bridges or equivalent frangible devices.

25. A closure according to any one of claims 21 to 24, **characterised in that** the ring (13) whereon the connection strip (4) is fastened includes at least one frangible connection bridge or an equivalent device (16) for the connection with the cap.

26. A closure according to claim 25, **characterised in that** the frangible bridge (16) is located diametrally opposite the articulation device.

27. A closure according to any one of the preceding claims, **characterised in that** the cap (2) includes a finger-ergonomic shape (21), more particularly the user's thumb, for opening the closure, diametrally opposite the articulation device.

28. A closure according to claim 27, **characterised in that** the ergonomic shape (21) of the cap (2) includes a curved truncated side face with a concavity turned towards the outside of the closure and a part protruding to the transversal direction diametrally opposite the articulation device, on the end transversal face opposite the ring (13).

29. A closure according to any one of the preceding claims, **characterised in that** the dead centre is reached after a travel of the order of on 90°.

30. A closure according to any one of the preceding claims, **characterised in that** the cap (2) has a diameter close to the diameter of the part (18) of the base (1) whereon it is positioned for the closing of the closure in order to guarantee a sealing closing of the closure by a radial tightening.

31. An assembly including a container and a closure according to any one of claims 1 to 29.

## Patentansprüche

1. Stopfen aus Kunststoff vom Typ mit einer Basis (1), einer Verschlusshaube (2) und einer einstückigen Gelenkvorrichtung (3) zwischen der Basis (1) und der Haube (2), **dadurch gekennzeichnet, dass** die Gelenkvorrichtung die folgenden Elemente umfasst:
- ein Verbindungsband (4), das auf der einen Seite über sein erstes Endstück (41) mit einem an und um die Basis (4) herum angeordneten Ring(13) und auf der gegenüber liegenden Seite über sein zweites Endstück (42) mit der Haube (2) verbunden ist, wobei das genannte Verbindungsband (4) einen verformbaren verjüngten Querbereich (43) umfasst, der mindestens etwa eine Schwenkachse (X) der Haube (2) in Bezug auf die Basis (1) definiert,
- und einen bandförmigen Bügel (5), der in Bezug auf das Verbindungsband (4) in der Nähe und entlang desselben in axialer Richtung des Stopfens angeordnet ist und außerhalb des Stopfens liegt, wobei der genannte Bügel (5) auf der einen Seite mit dem ersten Endstück (41) des Verbindungsbands (4) über ein erstes verjüngtes Endstück (51) verbunden ist, das um eine erste Quergelenkachse herum verformbar ist, und auf der gegenüber liegenden Seite mit dem zweiten Endstück (42) des Verbindungsbands (4) über ein zweites verjüngtes Endstück (52), das um eine zweite Quergelenkachse herum verformbar ist, wobei die Form und die Abmessungen des genannten Bügels (5) gewählt werden, um ihn insgesamt steif genug, jedoch verformbar zu machen,
und dass der Bügel (5) der Gelenkvorrichtung:
- einen Totpunkt verleiht, wenn die Haube (2) beim Öffnen des Stopfens von der Basis weggeschwenkt wird,
- sowie eine Federwirkung, wenn die Haube (2) den genannten Totpunkt überschritten hat,
so dass, wenn der Benutzer den Stopfen durch Hin- oder Zurückschwenken der Haube (2) zur oder von der Basis (1) betätigt, die Haube (2) den Totpunkt schnell überschreitet und sich dann dank der Federwirkung von selbst in eine Öffnungs- oder Schliessposition positioniert,
wobei die Verbindung zwischen dem Ende der Haube (2) und dem Ring (13) in geschlossener Position der Haube eine Teilungsebene definiert, in deren Bereich die Haube (2) und der Ring (13) etwa die gleichen Durchmesser haben, so dass zwischen dem Ring (13) und der Haube (2) kein Spalt besteht.

2. Stopfen gemäß Anspruch 1, **dadurch gekennzeichnet, dass** der verformbare verjüngte Querbereich (43) des Verbindungsbands (4) linear oder gerade ist.

3. Stopfen gemäß Anspruch 1 oder 2, **dadurch gekennzeichnet, dass** das Verbindungsband (4) in Bezug auf den verformbaren verjüngten Querbereich (43) eine etwa symmetrische Form aufweist, d.h. ein erstes (44) und ein zweites (45) massives und sehr dickes Endstück sowie einen dünneren verformbaren verjüngten Querbereich (43).

4. Stopfen gemäß Anspruch 3, **dadurch gekennzeichnet, dass** das erste (44) und / oder das zweite Endstück des Verbindungsbands (4) nach außen des Stopfen hin gewölbt ist, wobei die dem Bügel (5) gegenüber liegende Seite des Verbindungsbands (4) bei der entsprechenden Konfiguration des offenen Stopfens etwa plan ist.

5. Stopfen gemäß Anspruch 3 oder 4, **dadurch gekennzeichnet, dass** die Dicke des ersten (44) und zweiten (45) massiven Endstücks des Verbindungsbands (4) ungefähr drei bis sechs Mal die Dicke des verformbaren verjüngten Querbereichs (43) hat.

6. Stopfen gemäß einem der Ansprüche 3 bis 5, **dadurch gekennzeichnet, dass** die Länge des Verbindungsbands (4) ungefähr vier bis sechs Mal die Dicke seines ersten (44) und zweiten (45) massiven Endstücks beträgt.

7. Stopfen gemäß einem der Ansprüche 3 bis 6, **dadurch gekennzeichnet, dass** das Verbindungsband (4) eine Länge von ungefähr 8 mm, der verformbare verjüngte Querbereich (43) eine Dicke von ungefähr 0,3 mm und das erste (44) und zweite (45) massive Endstück eine mittlere Dicke von ungefähr 1 mm haben.

8. Stopfen gemäß einem der vorangehenden Ansprüche, **dadurch gekennzeichnet, dass** der verformbare verjüngte Querbereich (43) des Verbindungsbands (4) eine Breite von ungefähr seiner Dicke hat.

9. Stopfen gemäß einem der vorangehenden Ansprüche, **dadurch gekennzeichnet, dass** das Verbindungsband (4) und der Bügel (5) eine gleiche Querbreite von ungefähr 1,5 mm haben.

10. Stopfen gemäß einem der Ansprüche 3 bis 9, **dadurch gekennzeichnet, dass** das Verbindungsband (4) sich in zwei Endkonfigurationen befinden kann, d.h. einerseits einer dem geschlossenen Stopfen entsprechenden Konfiguration, bei der es um sich selbst umgebogen ist, wobei das erste (44) und das zweite (45) massive Endstück in axialer Richtung des Stopfens etwa lotrecht zueinander liegen, und andererseits einer dem offenen Stopfen entsprechenden Konfiguration, bei der es etwa plan ist, wobei der Schwenkweg der Haube um die Schwenkachse herum ungefähr 180° beträgt.

11. Stopfen gemäß Anspruch 10, **dadurch gekennzeichnet, dass** der Bügel (5) eine allgemeine gekrümmte Form eines U hat, in dem das Verbindungsband (4) liegt, wenn es sich in seiner dem geschlossenen Stopfen entsprechenden Konfiguration befindet.

12. Stopfen gemäß Anspruch 10, **dadurch gekennzeichnet, dass** der Bügel (5) die Form eines U hat, dessen Schenkel leicht aufgeweitet sind.

13. Stopfen gemäß Anspruch 11 oder 12, **dadurch gekennzeichnet, dass** der Bügel (5) die Form eines U von etwa konstanter Dicke hat, mit Ausnahme der freien Endstücke der Schenkel, die verjüngt sind und das erste und zweite verformbare verjüngte Endstück (51, 52) des Bügels (5) bilden, die die erste und zweite Quergelenkachse definieren.

14. Stopfen gemäß einem der vorangehenden Ansprüche, **dadurch gekennzeichnet, dass** der Bügel (5) eine Dicke von ungefähr der Dicke des Verbindungsbands (4) hat, zwischen seinem ersten und zweiten Endstück (51, 52) und dem verformbaren verjüngten Querbereich (43), der die Schwenkachse (X) des Haube in Bezug auf die Basis definiert.

15. Stopfen gemäß einem der vorangehenden Ansprüche, **dadurch gekennzeichnet, dass** die Dicke der Endstücke der Schenkel des Bügels (5) ungefähr der Dicke des verformbaren verjüngten Querbereichs (43) des Verbindungsbands (4) entspricht.

16. Stopfen gemäß einem der vorangehenden Ansprüche, **dadurch gekennzeichnet, dass** die Länge der Endstücke (51, 52) der Schenkel des Bügels (5) ungefähr ihrer Dicke entspricht.

17. Stopfen gemäß einem der vorangehenden Ansprüche, **dadurch gekennzeichnet, dass** der Bügel (5) eine Länge von ungefähr 5 mm und eine Dicke von ungefähr 1 mm hat, wobei die freien Endstücke (51, 52) der Schenkel eine Dicke von ungefähr 0,3 mm haben.

18. Stopfen gemäß einem der vorangehenden Ansprüche, **dadurch gekennzeichnet, dass** das Verbindungsband (4) und der Bügel (5) aus Polypropylen bestehen oder aus einem anderen, hinsichtlich seiner Verformungsfähigkeiten gleichwertigen Material.

19. Stopfen gemäß einem der vorangehenden Ansprüche, **dadurch gekennzeichnet, dass** das Verbindungsband (4) und der Bügel (5) aus einem Stück bestehen, mindestens mit den Teilen der Basis (1) und der Haube (2) des Stopfens, die an die Gelenkvorrichtung angrenzen.

20. Stopfen gemäß einem der vorangehenden Ansprüche, **dadurch gekennzeichnet, dass** das Verbindungsband (4), der Bügel (5), die Basis (1) und die Haube (2) in geschlossenem Zustand des Stopfens aus einem Stück bestehen.

21. Stopfen gemäß einem der vorangehenden Ansprüche, **dadurch gekennzeichnet, dass** das erste Endstück (41) des Verbindungsbands (4) an einen Ring (13) angrenzt, der fest auf ein Stück (14) der Basis (1) des als Körper (11) dienenden Stopfens montiert ist, wobei der Körper (11) und der Ring (13) die genannte Basis bilden.

22. Stopfen gemäß Anspruch 21, **dadurch gekennzeichnet, dass** der Körper (11) ein Befestigungsstück am Kragen eines zylinderförmigen Behälters umfasst, das mit Einhakmittel bestückt ist, die mit komplementären Einhakmittel des Behälters zusammenwirken können, und ein den Hals bildendes Stück (12), wobei der Ring (13) in einer Rille (14) montiert ist, die sich zwischen dem Befestigungsstück und dem den Hals bildenden Stück (12) befindet.

23. Stopfen gemäß Anspruch 22, **dadurch gekennzeichnet, dass** das den Hals bildende Stück (12) des Körpers eine allgemeine Form eines Kegelstumpfs oder Pseudo-Kegelstumpfs aufweist.

24. Stopfen gemäß Anspruch 21, 22 oder 23, **dadurch gekennzeichnet, dass** der Körper (11) ein Gewinde für die Befestigung am Kragen des Behälters und einen Garantiering (15) mit brechbaren Brücken oder dergleichen aufweist.

25. Stopfen gemäß einem der Ansprüche 21 bis 24, **dadurch gekennzeichnet, dass** der Ring (13), an dem das Verbindungsband (4) befestigt ist, mindestens eine brechbare Verbindungsbrücke (16) oder dergleichen mit der Haube aufweist.

26. Stopfen gemäß Anspruch 25, **dadurch gekennzeichnet, dass** die brechbare Brücke (16) diametral gegenüber der Gelenkvorrichtung angeordnet ist.

27. Stopfen gemäß einem der vorangehenden Ansprüche, **dadurch gekennzeichnet, dass** die Haube (2) diametral gegenüber der Gelenkvorrichtung eine ergonomische Form (21) für den Finger, insbesondere den Daumen, des Benutzers umfasst, um den Stopfen zu öffnen.

28. Stopfen gemäß Anspruch 27, **dadurch gekennzeichnet, dass** die ergonomische Form (21) der Haube (2) eine kegelstumpfartige, nach außen des Stopfens hin gekrümmte Seitenfläche umfasst, sowie ein in Querrichtung diametral gegenüber der Gelenkvorrichtung abstehendes Stück auf der Endquerseite gegenüber dem Ring (13).

29. Stopfen gemäß einem der vorangehenden Ansprüche, **dadurch gekennzeichnet, dass** der Totpunkt nach einer Drehung von ungefähr 90° erreicht ist.

30. Stopfen gemäß einem der vorangehenden Ansprüche, **dadurch gekennzeichnet, dass** die Haube (2) einen Durchmesser aufweist, der etwa dem Durchmesser des Stücks (18) der Basis (1) entspricht, an dem sie in geschlossener Position des Stopfens sitzt, um einen dichten Verschluss des Stopfens durch radiale Spannung zu gewährleisten.

31. Einheit bestehend aus einem Behälter und einem Stopfen gemäß einem der Ansprüche 1 bis 29.
